# EUROPÄISCHE PATENTSCHRIFT

(11) **EP 1 196 679 B1**
(45) Veröffentlichungstag und Bekanntmachung des Hinweises auf die Patenterteilung: **29.11.2006**
(21) Anmeldenummer: 00945769.8
(22) Anmeldetag: 17.06.2000
(51) Int. Cl.: E06B 9/58

(54) **VORRICHTUNG ZUR FÜHRUNG VON MASCHINENELEMENTEN**
DEVICE FOR GUIDING MACHINE ELEMENTS
DISPOSITIF POUR GUIDER DES ELEMENTS DE MACHINE

(30) Priorität: 19.06.1999 DE 19928211
(43) Veröffentlichungstag der Anmeldung: 17.04.2002
(73) Patentinhaber: Cardo Door Continental B.V., 1704 RG Heerhugowaard (NL)
(72) Erfinder: KLEIN, Arno, D-31180 Ahrbergen/Hildesheim (DE)
(74) Vertreter: Vonnemann, Gerhard
(86) Internationale Anmeldenummer: PCT/EP2000/005599
(87) Internationale Veröffentlichungsnummer: WO 2000/079090

(56) Entgegenhaltungen:
- US-A- 5 025 847
- US-A- 5 368 084

## Beschreibung

Die Erfindung betrifft eine Vorrichtung zur Führung von Maschinenelementen entlang einer Führungsbahn, insbesondere Schiene, Kette oder Seil, wobei an den Maschinenelementen eine unter Krafteinwirkung ausrastbare Rastverbindung mit mindestens einem Rastelement vorgesehen ist, die zwischen dem Maschinenelement und einem in die Führungsbahn eingreifenden Führungselement angeordnet ist, wobei das oder die Rastelemente formschlüssig in Ausnehmungen am Maschinenelement eingreifen.

Aus der DE 196 25 215 A1 ist ein Schnelllauftor für Tiefkühlhäuser bekannt, welches ein flexibles Torblatt zum Verschließen von Gebäudeöffnungen in Kühlhäusern besitzt, wobei das Torblatt seitlich in Führungen geführt ist. Bei einem solchen Tor kann es vorkommen, daß Fahrzeuge hindurchfahren, bevor das Tor vollständig geöffnet ist. Größere Schäden am Tor und am Fahrzeug können vermieden werden, wenn das Tor nachgebende Führungselemente aufweist, die das Tor bei seitlichem Aufprall freigeben. In der DE 196 25 215 A1 wird vorgeschlagen, zu diesem Zweck an dem unteren Querbalken seitlich federnde Führungselemente vorzusehen, die bei Überschreiten einer Kraft nachgeben. Nachteilig an federnd nachgiebigen Führungselementen ist der begrenzte Federweg. Bei besonders starken Auslenkungen, kommt es zu irreversiblen Schäden am Tor.

Aus der US 5 632 317 A ist ein Rolltor bekannt, bei dem ein flexibles Torblatt in zwei seitlich angeordneten vertikalen Führungen verschiebbar geführt ist. Ein im wesentlichen zylindrisches Führungselement wirkt dabei mit einem im wesentlichen rechteckigen Verbindungselement zusammen, welches in einen seitlichen Schlitz des im wesentlichen zylindrischen Führungselementes formschlüssig eingreift. Das rechteckige Verbindungselement steht unter horizontal gerichteter Zugspannung, welche von einer am unteren Teil des flexiblen Torblattes angebrachten Feder erzeugt wird. Diese Feder bewirkt ein Ausrichten des rechteckigen verbindungselementes und des im wesentlichen zylindrischen Führungselementes zueinander, so daß der Formschluß erhalten bleibt. Beim Einwirken einer transversalen Kraft auf das Torblatt, die beispielsweise durch ein aufprallendes Fahrzeug erzeugt wird, wird das Verbindungselement derart verschoben, daß es zu einer Rotation des Führungselementes kommt. Infolge dieser Rotation wird der Formschluß zwischen Führungselement und Verbindungselement aufgehoben, so daß das Verbindungselement aus dem spalt des Führungselementes herausrutscht. Die beschriebene Konstruktion ist relativ aufwendig und nur mit relativ hohen Kosten herstellbar. Wesentliches Element der Aufrechferhaltung der mechanischen Verbindung zwischen Führungselement und Verbindungselement ist die horizontale Vorspannung, die durch die Feder erzeugt wird.

Aufgabe der Erfindung ist es, eine Vorrichtung zur Führung von Maschinenelementen anzugeben, die bei einfachem Aufbau einen zuverlässigen Schutz vor Überlast bietet und nach einem Überlastfall auf einfache Weise wieder in den Ausgangszustand zurücksetzbar ist.

Die Aufgabe wird dadurch gelöst, daß zwei Rastelemente an den Enden zweier Schenkel einer U-förmigen Halterung oder einer V-förmigen Halterung der Rastverbindung oder an zwei durch ein Gelenk verbundenen Backen vorgesehen sind und eine Klemme, Schraube, Gummielement, Feder oder Federgelenk vorgesehen ist, welche die Schenkel oder Backen mit einer vorbestimmten Kraft zusammenzieht oder auseinanderdrückt.

Die erfindungsgemäße Anordnung zeichnet sich dadurch aus, daß sie nur wenige Bauteile erfordert, einfach aufgebaut ist und nur einen geringen Einbauraum beansprucht. Bei harten schnellen Stößen, wie sie beispielsweise bei einem Rolltor durch den Aufprall eines Fahrzeuges auftreten können, gewährleistet die Erfindung ein sicheres Trennen der Bauteile, während es einer kontinuierlichen Belastung, beispielsweise infolge von Winddruck auf das Torblatt, einen hohen Widerstand entgegensetzt. Nach dem Ausrasten kann die Rastverbindung mit wenigen Handgriffen wieder eingerastet werden. Die Andruckkraft, welche auch die zum Ausrasten erforderliche Kraft bestimmt, kann auf einfache Weise durch Wahl einer entsprechenden Feder oder Klemme oder durch mehr oder weniger starkes Anziehen der Schraube vorgewählt werden. Insbesondere bei der Ausführungsform mit Schraube kann diese zum Wiederherstellen des Ausgangszustands gelöst werden, um ein leichteres Einrasten der Halterung am Maschinenelement zu ermöglichen. Danach wird die Schraube wieder festgezogen, bis die gewünschte Anpreßkraft erreicht ist. Die erfindungsgemäße Ausführungsform ist besonders einfach, da die beiden Schenkel und das Federgelenk als vorgefertigte Baueinheit ausgestaltet sein kann, die mit wenigen Handgriffen montierbar ist.

Außerdem erlaubt die Erfindung eine Vielzahl von Ausführungsformen, je nachdem, um welche Art von Maschinenelement und Führungselement es sich handelt.

In einer besonders kostengünstig herstellbaren Ausführungsform sind die Schenkel als Blechteile und die Rastelemente als Abwinklungen der Schenkelenden ausgebildet.

Die Erfindung kann durch die Maßnahme noch verbessert werden, daß in einer zur Aufnahme der Rastelemente bestimmten Ausnehmung des Maschinenelements oder des Führungselements ein mit einer Motorsteuerung verbundener Mikroschalter vorgesehen ist, um einen Antriebsmotor nach dem Ausrasten anzuhalten. Bei motorbetriebenen Maschinenelementen ist es nämlich wünschenswert, daß der Antrieb nach Auftreten des Ausrastens sofort abgestellt wird.

In einer Abwandlung kann auch zwischen dem Maschinenelement und dem Führungselement eine mit der Motorsteuerung verbundene Steckerverbindung vorgesehen sein, die beim Ausrasten getrennt wird und mittels der Motorsteuerung den Antriebsmotor anhält.

Um eine Beschädigung der Steckerverbindung beim Ausrasten zu verhindern, insbesondere wenn Steckbuchse und Steckbuchsenleiste verkantet werden, wird vorgeschlagen, daß eine Steckbuchse oder Steckerbuchsenleiste der Steckverbindung in einer mit dem Führungselement verbundenen Halterung elastisch aufgehängt ist.

Als besonders vorteilhaft hat sich eine Anordnung erwiesen, bei der der Stecker oder Steckerleiste der Steckverbindung am Maschinenteil angebracht ist.

Bevorzugte Ausführungsformen der Erfindung werden nachfolgend anhand der Zeichnungen näher erläutert, wobei weitere vorteilhafte Einzelheiten der Beschreibung und den Zeichnungen zu entnehmen sind.

Die Figuren zeigen im einzelnen:
- Figur 1:: eine ausrastbare Vorrichtung zur Führung von Maschinenelementen in einer ersten Ausführungsform;
- Figur 2:: eine ausrastbare Vorrichtung zur Führung von Maschinenelementen in einer zweiten Ausführungsform;
- Figur 3:: eine ausrastbare Vorrichtung zur Führung von Maschinenelementen in einer dritten Ausführungsform;
- Figur 4:: eine ausrastbare Vorrichtung zur Führung von Maschinenelementen in einer vierten Ausführungsform;
- Figur 5:: eine schematische Darstellung eines Rolltores mit einer ausrastbaren Vorrichtung zur Führung von Maschinenelementen;
- Figur 6:: eine Darstellung wie Figur 5 eines Tores mit gelenkig verbundenen, starren Paneelen;
- Figur 7:: eine geschnittene Teilansicht gemäß Linie B-B von Fig. 1;
- Figur 8:: ein Detail C einer Abwandlung der in Fig. 1 gezeigten Ausführungsform.

Das in Figur 5 dargestellte Rolltor besitzt einen flexiblen Vorhang 1, der mittels eines nicht gezeigten Motorantriebs auf- oder abgerollt werden kann, wobei sich eine am unteren Ende des Vorhangs 1 angebrachte Führungsstange 2 nach oben bzw. nach unten bewegt und eine Durchfahröffnung 3 freigegeben bzw. verschlossen wird. Die Führungsstange 2 ist in seitlichen Führungsschienen 4, 5 horizontal verschiebbar geführt. An den seitlichen Enden der Führungsstange 2 sind hierfür Führungselemente 6, 7 vorgesehen, die in die Führungsbahn 8 der Führungsschienen 4, 5 eingreifen.

Figur 6 zeigt eine andere Ausführungsform eines automatisch zu öffnenden Tores, bei dem starre Paneele 9 aus Metall oder Leichtbaupaneele etc. jeweils mit seitlichen Führungselementen 6, 7, die seitlich über die Paneelbaumaße hinausragen, in den Führungsbahnen 8 der Führungsschienen 4, 5 geführt sind. Die Führungsstange 2 bzw. die Paneele 9 stellen Maschinenelemente dar, die mit der erfindungsgemäßen Vorrichtung entlang der Führungsbahn 8 geführt sind.

Die Figuren 1 bis 4 stellen jeweils verschiedene Ausführungsformen der Erfindung in einer Darstellung gemäß dem Schnitt A-A aus Figur 5 dar.

In Figur 1 erkennt man die Führungsstange 2, die hier das zu führende Maschinenelement darstellt. Die Führungsstange 2 hat an ihrem einen Ende zwei Ausnehmungen 10, 11, in die zwei Rastelemente 12, 13 formschlüssig eingreifen. Die Rastelemente 12, 13 sind an den Enden zweier Schenkel 14, 15 einer U-förmigen Halterung 16 angeordnet. Die beiden Schenkel 14, 15 der U-förmigen Halterung 16 sind durch einen Verbindungsteg 17 miteinander verbunden.

Zwischen dem Verbindungssteg 17 und den beiden Schenkeln 14, 15 kann wie in Figur 1 angedeutet jeweils ein Gelenk 18, 19 vorgesehen sein. Statt des Gelenks 18, 19 wäre aber auch eine elastische Verbindung aus Gummi möglich. Wenn das Material des Verbindungsstegs 17 und der Schenkel 14, 15 elastisch genug ist, können die drei genannte Bauteile auch einstückig ausgebildet sein.

Am Verbindungsstück 17 der Halterung 16 ist ein Führungselement 20 angebracht, das mit seinem freien Ende 21 in die Führungsbahn 8 der genannten Führungsschiene 4 eingreift.

Die Rastelemente 12, 13 der U-förmigen Halterung 16 bilden zusammen mit den Ausnehmungen 10, 11 der Führungsstange 2 eine Rastverbindung. Die zum Ausrasten der Rastverbingung nötige Seitenkraft, die aus der in Figur 1 mit Pfeil 48 bezeichneten Richtung auf die Führungsstange 2 einwirkt, hängt davon ab, mit welcher Kraft die beiden Rastelemente 12, 13 an die Ausnehmungen 10, 11 angepreßt werden. Die dafür erforderlich Anpreßkraft wird im wesentlichen durch eine Schraube 47 erzeugt, die durch die beiden Schenkel 14, 15 hindurchgeht und diese zusammenzieht. Zur Erzeugung weniger starker Anpreßkräfte kann die Schraube 47 wie in Figur 4 gezeigt auch mit einer geeigneten Feder versehen werden. Statt der Schraube 47 kann aber selbstverständlich ein elastisches Gummielement, das mit den beiden Schenkeln 14, 15 verbunden ist, oder eine Klemme vorgesehen sein. Die Schraube 47 kann auch vollständig durch eine Feder oder wie in Fig. 8 gezeigt durch einen Exzenter 50 ersetzt werden.

In dem von der U-förmigen Halterung 16 umschlossenen Raum ist eine Steckbuchsenleiste 22 angeordnet, die mittels einer durch symbolische Federn 23 angedeuteten elastischen Verbindung in der Halterung 16 aufgehängt ist. Eine in die Steckbuchsenleiste 22 einsteckbare Steckerleiste 24 ist an der Führungsstange 2 fest angebracht. Die elastische Aufhängung der Steckbuchsenleiste 22 gewährleistet im Falle des Ausrastens der Rastverbindung, daß die Kontaktstifte 25 der Steckerleiste 24 nicht verbogen werden. Sobald nach dem Ausrasten die Steckbuchsenleiste 22 von der Steckerleiste 24 getrennt ist und die elektrischen Kontakte unterbrochen sind, hält eine nicht gezeigte Motorsteuerung, die über ein Kabel 26 mit der Steckbuchsenleiste 22 verbunden ist, den nicht gezeigten Antriebsmotor sofort an, um etwaige Schäden am Rolltor zu vermeiden.

Das in Figur 1 rechts angeordnete Ende der Führungsstange 2 besitzt ebenfalls Ausnehmungen 10, 11, die zum Eingriff einer zweiten, nicht gezeigten U-förmigen Halterung bestimmt sind. Um ein Anhalten des Antriebsmotor s auch bei einem Ausrasten der rechten Rastverbindung zu gewährleisten, ist die eine Ausnehmung 11 mit einem Mikroschalter 27 versehen, der über ein Kabel 28 mit der Steckerleiste 24 verbunden ist. Ein Betätigungselement 29 des Mikroschalters 27 ragt von hinten in die Ausnehmung 11 hinein. Im eingerasteten Zustand der Rastverbindung wird das Betätigungselement 29 in Richtung des Mikroschalters 27 gedrückt und schließt dabei einen nicht gezeigten Kontakt des Mikroschalters 27. Beim Ausrasten der Rastverbindung tritt das Betätigungselement 29 in den frei gewordenen Raum der Ausnehmung 11 ein und unterbricht dabei den Kontakt des Mikroschalters 27, welcher über das Kabel 28, die Steckerverbindung 22, 24 und das Kabel 26 auf die nicht gezeigte Motorsteuerung einwirkt und den Motorantrieb sofort unterbricht.

Wie man in Figur 6 erkennt, kann im Bedarfsfall, beispielsweise während Betriebspausen oder in der Nacht, ein Ausrasten der Rastverbindung mittels Riegeln 30 verhindert werden, die zwischen einem Paneel 9 und den seitlichen Führungsschienen 4, 5 eine starre Verbindung herstellen.

Bei dem in Figur 2 dargestellten zweiten Ausführungsbeispiel der Verbindung ist eine V-förmige Halterung 31 mit zwei Schenkeln 32, 33 vorgesehen, an deren Enden wiederum die Rastelemente 12, 13 angeordnet sind. In Übereinstimmung mit dem ersten Ausführungsbeispiel greifen die Rastelemente 12, 13 in Ausnehmungen 10, 11 der Führungsstange 2 ein. Statt eines runden Querschnitts wie in Figur 1 gezeigt, haben die in Figur 2 gezeigten Ausnehmungen 10, 11 und Rastelemente 12, 13 einen sechseckigen Querschnitt. Jedoch ist auch beim ersten Ausführungsbeispiel ein sechseckiger Querschnitt und beim zweiten Ausführungsbeispiel ein kreisförmiger Querschnitt möglich.

Die beiden Schenkel 32, 33 der V-förmigen Halterung 31 sind durch ein Federgelenk 34 miteinander verbunden. Das Federgelenk 34 drückt die beiden Schenkel 32, 33 zusammen, so daß die Rastelemente 12, 13 mit einer vorbestimmten Kraft in die Ausnehmungen 10, 11 gedrückt werden und dort einrasten. Selbstverständlich kann bei entsprechend modifizierter Ausgestaltung der Ausnehmungen das Einrasten auch durch auseinandergedrückte Schenkel 32, 33 erfolgen, wobei die dafür erforderliche Kraft ebenfalls von einem modifizierten Federgelenk 34 erzeugt werden könnte. Das Federgelenk 34 greift in eine modifizierte Führungsbahn 35 der Führungsschiene 4 ein, wo es verschiebbar geführt ist. Im übrigen funktioniert die zweite Ausführungsform entsprechend der ersten Ausführungsform, so daß insbesondere bezüglich der Anordnung von elektrischen Sicherheitseinrichtungen, wie Steckerleiste 24 oder Steckbuchsenleiste 22 sowie Mikroschalter 27 auf die obigen Ausführungen verwiesen wird.

Bei der in Figur 3 dargestellten dritten Ausführungsform ist ebenfalls eine mit einem Führungselement 20 verbundene U-förmige Halterung 16 vorgesehen, wobei an den Enden der beiden Schenkel 14, 15 modifizierte Rastelemente 36, 37 vorgesehen sind, die in entsprechend ausgebildete modifizierte Ausnehmungen 38, 39 der Führungsstange 2 eingreifen. Die hier gezeigte U-fömige Halterung 16 kann auf einfache Weise aus einem Blechstreifen durch Biegen hergestellt werden. Die modifizierten Rastelemente 36, 37 bestehen also lediglich aus den umgebogenen Enden des Blechstreifens. Diese Ausführungsform ist besonders kostengünstig herstellbar.

Bei der in Figur 4 gezeigten Ausführungsform ist das Führungselement 20 mit einer T-fömigen Halterung 40 verbunden, wobei wiederum Rastelemente 12, 13 an den Enden der T-förmigen Halterung 40 ausgebildet sind. An der Führungsstange 2 ist ein Gelenk 41 angebracht, mit dem zwei Backen 42, 43 miteinander verbunden sind. Die beiden Backen 42, 43 werden durch eine Schraube 47 zusammengepreßt, wobei in Wirkverbindung zwischen der einen Backe 42 und der Schraube 47 eine Feder 44 angeordnet ist, welche als Schraubenfeder oder Tellerfedernstapel ausgestaltet sein kann. Die beiden Backen 42, 43 haben jeweils Ausnehmungen 45, 46, in welche die Rastelemente 12, 13 der T-förmigen Halterung 40 einrastbar sind. Dabei wird die T-förmige Halterung 40 von den zusammengepreßten Backen 42, 43 fest eingeklemmt, so daß ein Ausrasten bei außergewöhnlichen Momentanbelastungen gewährleistet ist.

### Bezugszeichen

- 1: Vorhang
- 2: Führungsstange
- 3: Durchfahröffnung
- 4: Führungsschiene
- 5: Führungsschiene
- 6: Führungselement
- 7: Führungselement
- 8: Führungsbahn
- 9: Paneel
- 10: Ausnehmung
- 11: Ausnehmung
- 12: Rastelement
- 13: Rastelement
- 14: Schenkel
- 15: Schenkel
- 16: U-förmige Halterung
- 17: Verbindungssteg
- 18: Gelenk
- 19: Gelenk
- 20: Führungselement
- 21: Ende
- 22: Steckbuchsenleiste
- 23: Federn
- 24: Steckerleiste
- 25: Kontaktstift
- 26: Kabel
- 27: Mikroschalter
- 28: Kabel
- 29: Betätigungselement
- 30: Riegel
- 31: V-förmige Halterung
- 32: Schenkel
- 33: Schenkel
- 34: Federgelenk
- 35: Führungsbahn
- 36: Rastelement
- 37: Rastelement
- 38: Ausnehmung
- 39: Ausnehmung
- 40: T-förmige Halterung
- 41: Gelenk
- 42: Backe
- 43: Backe
- 44: Feder
- 45: Ausnehmung
- 46: Ausnehmung
- 47: Schraube
- 48: Pfeil
- 49: Anschlag
- 50: Exzenter

## Patentansprüche

1. Vorrichtung zur Führung von Maschinenelementen (2, 9) entlang einer Führungsbahn (8, 35), insbesondere Schiene, Kette oder Seil, wobei an den Maschinenelementen (2, 9) eine unter Krafteinwirkung ausrastbare Rastverbindung mit mindestens zwei Rastelementen (12, 13, 36, 37) vorgesehen ist, die zwischen dem Maschinenelement (2, 9) und einem in die Führungsbahn (8, 35) eingreifenden Führungselement (6, 7, 20) angeordnet ist, wobei die Rastelemente (12, 13, 36, 37) formschlüssig in Ausnehmungen (10, 11, 38, 39, 45, 46) am Maschinenelement (2, 9) eingreifen, und wobei zwei Rastelemente (12, 13) an den Enden zweier Schenkel (14, 15, 32, 33) einer U-förmigen Halterung (16) oder einer V-förmigen Halterung (31) der Rastverbindung oder an zwei durch ein Gelenk (41) verbundenen Backen (42, 43) vorgesehen sind, **dadurch gekennzeichnet, daß** eine Klemme, Schraube (47), Gummielement, Feder oder Federgelenk (34) vorgesehen ist, welche die Schenkel (14, 15, 32, 33) oder Backen (42, 43) mit einer vorbestimmten Kraft zusammenzieht oder auseinanderdrückt.

2. Vorrichtung nach Anspruch 1, **dadurch gekennzeichnet, daß** die Schenkel (14, 15) als Blechteile und die Rastelemente (36, 37) als Abwinklungen der Schenkelenden ausgebildet sind.

3. Vorrichtung nach Anspruch 1 oder 2, **dadurch gekennzeichnet, daß** in einer zur Aufnahme der Rastelemente (12, 13) bestimmten Ausnehmung (11) des Maschinenelements (2) oder des Führungselements ein mit einer Motorsteuerung verbundener Mikroschalter (27) vorgesehen ist, um einen Antriebsmotor nach dem Ausrasten anzuhalten.

4. vorrichtung nach Anspruch 1 oder 2, **dadurch gekennzeichnet, daß** zwischen dem Maschinenelement (2) und dem Führungselement (20) eine mit einer Motorsteuerung verbundene Steckerverbindung (22,24) vorgesehen ist, um einen Antriebsmotor nach dem Ausrasten anzuhalten.

5. Vorrichtung nach Anspruch 4, **dadurch gekennzeichnet, daß** eine Steckbuchse oder Steckerbuchsenleiste (22) der Steckverbindung in einer mit dem Führungselement (20) verbundenen Halterung (16,31) elastisch aufgehängt ist.

6. Vorrichtung nach Anspruch 5, **dadurch gekennzeichnet, daß** ein Stecker oder Steckerleiste (24) der Steckverbindung am Maschinenteil (2) angebracht ist.

7. Vorrichtung nach einem der vorhergehenden Ansprüche, **dadurch gekennzeichnet, daß** ein Riegel (30) vorgesehen ist, um bei Bedarf ein Ausrasten der Rastverbindung zu verhindern.

## Claims

1. A device for guiding machine elements (2, 9) along a guide path (8, 35), in particular a rail, chain or cable, wherein a locking connection with at least two locking elements (12, 13, 36, 37) which may be disengaged under the effect of force is provided on the machine elements (2, 9), and said locking connection being arranged between the machine element (2, 9) and a guide element (6, 7, 20) engaging into the guide path (8, 35), wherein the locking elements (12, 13, 36, 37) engage into recesses (10, 11, 38, 39, 45, 46) on the machine element (2, 9) with a positive fit, and wherein two locking elements (12, 13) are provided at the ends of two limbs (14, 15, 32, 33) of a U-shaped holder (16) or of a V-shaped holder (31) of the locking connection, or on two jaws (42, 43) connected by a joint (41), **characterised in that** a clamp, screw (47), rubber element, spring or spring joint (34) is provided, which pulls together or presses apart the limbs (14, 15, 32, 33) or jaws (42, 43) with a defined force.

2. A device according to claim 1, **characterised in that** the limbs (14, 15) are designed as sheet metal parts and the locking elements (36, 37) as angled parts of the limb ends.

3. A device according to claim 1 or 2, **characterised in that** a micro-switch (27) connected to a motor control is provided in a recess (11) of the machine element (2) or of the guide element, which is envisaged for receiving the locking elements (12, 13), in order to stop the drive motor after the disengagement.

4. A device according to claim 1 or 2, **characterised in that** a plug connection (22, 24) connected to the motor control is provided between the machine element (2) and the guide element (20), in order to stop a drive motor after the disengagement.

5. A device according to claim 4, **characterised in that** a plug socket or a plug socket or plug socket strip (22) of the plug connection is elastically suspended in a holder (16, 31) connected to the guide element (20).

6. A device according to claim 5, **characterised in that** a plug or plug strip (24) of the plug connection is attached to the machine part (2).

7. A device according to one of the preceding claims, **characterised in that** a bar (30) is provided, in order to prevent a disengagement of the locking connection when required.

## Revendications

1. Dispositif pour le guidage d'éléments de machine (2, 9) le long d'une glissière de guidage (8, 35), en particulier rail, chaîne ou câble, un raccord enclenchable, déclenchable sous l'action d'une force, étant prévu sur les éléments de machine (2, 9) avec au moins deux éléments d'enclenchement (12, 13, 36, 37) disposés entre l'élément de machine (2, 9) et un élément de guidage (6, 7, 20) s'engageant dans la glissière de guidage (8, 35), les éléments d'enclenchement (12, 13, 36, 37) s'engageant positivement dans des évidements (10, 11, 38, 39, 45, 46) sur l'élément de machine (2, 9), et deux éléments d'enclenchement (12, 13) étant prévus aux extrémités de deux côtés (14, 15, 32, 33) d'un support en forme de U (16) ou d'un support en forme de V (31) du raccord enclenchable ou sur deux mâchoires (42, 43) reliées par une articulation (41), **caractérisé en ce qu'**il est prévu une attache, une vis (47), un élément en caoutchouc, un ressort ou une articulation à ressort (34) serrant ou desserrant les côtés (14, 15, 32, 33) ou les mâchoires (42, 43) avec une force définie.

2. Dispositif selon la revendication 1, **caractérisé en ce que** les côtés (14, 15) sont formés comme pièces de tôle et les éléments d'enclenchement (36, 37) comme projections des extrémités des côtés.

3. Dispositif selon la revendication 1 ou 2, **caractérisé en ce que**, dans un évidement (11) de l'élément de machine (2) ou de l'élément de guidage destiné au logement des éléments d'enclenchement (12, 13), est prévu un microrupteur (27) relié à une commande de moteur pour arrêter un moteur d'entraînement après déclenchement.

4. Dispositif selon la revendication 1 ou 2, **caractérisé en ce qu'**entre l'élément de machine (2) et l'élément de guidage (20) est prévue une connexion à fiche (22, 24) reliée à une commande de moteur pour arrêter un moteur d'entraînement après déclenchement.

5. Dispositif selon la revendication 4, **caractérisé en ce qu'**une broche femelle ou une barrette de broches femelles (22) de la connexion à fiche est élastiquement suspendue dans un support (16, 31) relié à l'élément de guidage (20).

6. Dispositif selon la revendication 5, **caractérisé en ce qu'**une fiche ou un connecteur à fiches (24) de la connexion à fiche est appliqué(e) contre l'élément de machine (2).

7. Dispositif selon l'une des revendications précédentes, **caractérisé en ce qu'**un loquet (30) est prévu, pour empêcher au besoin un déclenchement du raccord enclenchable.
